# EUROPÄISCHE PATENTSCHRIFT

(11) **EP 0 503 523 B1**
(45) Veröffentlichungstag und Bekanntmachung des Hinweises auf die Patenterteilung: **09.11.1994**
(21) Anmeldenummer: 92103967.3
(22) Anmeldetag: 09.03.1992
(51) Int. Cl.: B21C 47/04

(54) **Verfahren und Vorrichtung zum Kennzeichnen der Drahtenden von Drahtwindungen**
Method and apparatus for marking the ends of wires in wire coils
Procédé et dispositif de marquage des extrémités de fils des bobines

(30) Priorität: 15.03.1991 DE 4108382
(43) Veröffentlichungstag der Anmeldung: 16.09.1992
(73) Patentinhaber: Buderus Schleiftechnik GmbH, D-35607 Asslar (DE)
(72) Erfinder: Pfeiffer, Hans, W-6348 Herborn (DE)

(56) Entgegenhaltungen:
- DE-C- 551 245
- US-A- 2 265 246
- US-A- 2 538 644
- US-A- 4 261 191

## Beschreibung

Die Erfindung betrifft eine Vorrichtung zum Kennzeichnen der Drahtenden von Drahtwindungen, welche aus einem Drahtwickler einem Aufnahmehaspel zugeführt und für bestimmte Gebindegrößen vor der Aufnahmehaspel durchtrennt werden.

Hinter Maschinen zum Ziehen oder Behandeln von Draht, z.B. hinter einer Drahtschleifvorrichtung, werden sogenannte Drahtwickler eingesetzt, welche den fertig behandelten Draht zu aneinanderhängenden Windungen mit gleichmäßigem Krümmungsradius formen. Die einzelnen Windungen werden von einem Aufnahmehaspel zu Drahtgebinden aufgenommen. Sobald eine gewünschte Gebindegröße erreicht ist, muß der aus dem Drahtwickler kommende Draht vor der Aufnahmehaspel durchtrennt werden. Um die Stillstandszeiten der Gesamtanlage möglichst gering zu halten, strebt man zwar hohe Gewichte der von der Aufnahmehaspel aufgenommenen Drahtgebinde an, in der Praxis werden aber öfters auch kleine Gebinde verlangt. Um die Stillstandszeiten trotzdem möglichst niedrig zu halten, versucht man maximale Drahtgebinde in die Aufnahmevorrichtung (z.B. Aufnahmehaspel) einer Wickelstation zu bringen und danach das Wickelgut in einem separaten Arbeitsgang dem gewünschten Gewicht entsprechend zu separieren. Dieser zusätzliche Arbeitsgang ist aufwendig. Bei Erreichen des jeweils gewünschten Gebindes versucht man, die entsprechende Stelle einer Drahtwindung zu markieren, um sie an dieser Stelle nachher durchzuschneiden. Aussortieren und Abschneiden ist eine hohe zusätzliche Arbeit.

Die US-A-4261 191 beschreibt ein Verfahren zum Kennzeichnen der Drahtenden von Drahtwindungen, welche aus einem Drahtwickler mit Transpottrollen und einer Biegerolle zu einer Aufnahmehaspel geführt und für bestimmte Gebindegrößen vor der Aufnahmehaspel durchtrennt werden. Das beim Durchtrennen gebildete Drahtende wird in eine vom Wickelradius des Drahtgebindes abweichende Form gebracht. Dies erfolgt, indem die Biegerolle kurz vor dem Auslaufen des Drahtes auf das noch gespannte Drahtende zubewegt wird. Mittels einer anschließenden Schneidvorrichtung wird das Drahtende auf die richtige Länge abgeschnitten. Auf diese Weise ist das Drahtende zwar besonders gekennzeichnet, aber ein ununterbrochener Betrieb ist nicht möglich. Es ist sehr unwirtschaftlich, bei kleinen Gebindegrößen die Maschine jeweils neu anlaufen zu lassen, bei Erreichen des gewünschten Gebindegewichtes die Maschine stillzusetzen und dann das kleine Gebinde zu reparieren.

Der Erfindung liegt die Aufgabe zugrunde, die Stillstandszeiten eines Drahtwicklers auf ein Minimum zu reduzieren bzw. vollständig zu eleminieren, auch dann, wenn kleine Gebindegrößen gefertigt werden, sowie die einzelnen Drahtgebinde ohne Schwierigkeit separieren zu können.

Zur Lösung dieser Aufgabe werden erfindungsgemaß verschieden gestaltete Vorrichtungen gemaß dem unabhängigen Ansprüchen 1, 6 und 10 vorgeschlagen. Bei laufendem Betrieb werden durch die Biege-Schneid-Einrichtungen die einzelnen Gebindegrößen getrennt und es macht keine Schwierigkeit, die Gebindeanfänge zu erkennen und zu separieren.

In der Zeichnung sind Ausführungsbeispiele dargestellt.

Es zeigen:
- Fig. 1: die Seitenansicht eines Drahtwicklers mit Aufnahmehaspel schematisch.
- Fig. 2: den Bereich der Biegerolle des Drahtwicklers von unten gesehen mit angedeuteten unterschiedlichen Biegeradien im Trennstellenbereich.
- Fig. 3: eine kombinierte Abschneid-Biege-Vorrichtung
- Fig. 4: verschiedene Ausführungen des Prinzips nach Fig. 3 einer Abschneid- Biege-Vorrichtung
- Fig. 5: den Ablauf des Abschneide- und Biegevorganges mit einer Vorrichtung gemäß Fig. 4c
- Fig. 6: den Ablauf des Abschneide- und Biegevorganges mit unterschiedlicher Biegeform an den beiden Drahtenden
- Fig. 7a - 7c: eine weitere Vorrichtung und deren Wirkungsweise
- Fig. 8: eine Ausführung mit gradlinig bewegbarem Schneidmesser
- Fig. 9: eine Variante der Vorrichtung gemäß Fig. 8
Der in Fig. 1 als Beispiel eines Drahtwicklers gezeigte Aufbau läßt die Funktionsweise einer solchen Anlage erkennen. Auf dem Ständer 1 ist der schwenkbare Biegewickelarm 2 gelagert. die Schwenkachse 3 ist strichpunktiert angedeutet. Der Ständer 1 ist mit einer auf die nicht dargestellte vorgeschaltete Drahtbehandlungsanlage gerichtete Drahtführung ausgestattet, welche aus den beiden Rollenpaaren 4 besteht. Der von diesen aufgenommene Draht 5 wird über eine größere Führungsrolle 6, deren Drehachse mit der Schwenkachse 3 des Biegewickelarmes 2 übereinstimmt, über weitere am Biegewickelarm 2 angeordnete Transportrollen 7 bzw. 8 bis in den Bereich der Biegerolle 9 geleitet. Die Biegerolle 9 ist je nach gewünschtem Krümmungsradius mehr oder weniger auf den aus den Transportrollen 8 kommenden Draht 5 zu bewegt. Unter dem Biegewickelarm 2 ist der Aufnahmehaspel 10 stationiert, welcher die Drahtwindungen 11 auffängt. Sobald eine gewünschte Drahtgebindegröße erreicht ist, wird hinter der Biegerolle 9 die Drahtwindung durchtrennt. Hierzu dient eine am Biegewickelarm 2 angeordnete, in Fig. 1 nicht dargestellte, aber in Fig. 2 angedeutete Schneideinrichtung 12.
In Fig. 2 ist eine einfache Möglichkeit dargestellt, das Anfangs- bzw. Endstück eines Drahtgebindes nach dem Trennen durch die Schneideinrichtung leicht finden zu können. Die Biegerolle 9 wird motorisch verstellt, z. B. über eine Gewindespindel. Somit ist es möglich dieselbe von dem Wickelgut (Draht 5) abzufahren, oder auch während des Betriebes zuzufahren, sodaß gegenüber dem normalen Krümmungsradius r_{N} größere Windungen (r+) oder aber kleinere Windungen (r-) entstehen. Wenn z. B. bei einem Wickelvorgang über ein Zählwerk der Draht 5 durchtrennt werden soll, dann gibt das Zählwerk etwas früher das Kommando, daß z. B. drei Windungen enger oder auch weiter gebogen werden. Nach dem Abschneidevorgang wird der abweichende Krümmungsradius noch für weitere 2 bis 3 Windungen beibehalten, um dann wieder auf normalen Arbeitsdurchmesser zu schalten. Dadurch sind die ersten Windungen als auch die letzten Windungen eines Gebindes abweichend gewickelt, sodaß man das Anfangs- bzw. Endstück leicht herausfinden kann. Die Antriebseinheit für die Biegerollenverstellung kann so geschaltet werden, daß sie im Bereich der Trennstelle laufend auf- und zugeht. Es entsteht ein ungleichmäßig gebogener Abschnitt des Wickelgutes, welcher noch leichter feststellbar ist als lediglich eine Windung mit größerem oder kleinerem Krümmungsradius.
Das Ausführungsbeispiel gemäß Fig. 3 zeigt hinter der Biegerolle 9 eine kombinierte Schneid-Vorrichtung 13. Das Wickelgut (Draht 5) wird über die Transportrollen 8 vorgebracht und die Biegerolle 9 so zugestellt, daß man den gewünschten Krümmungsradius r_{N} erhält. Die Schneid-Vorrichtung 13 ist entsprechend dem Verlauf des Wickelgutes so ausgerichtet, daß es zwischen den beiden Schneidrollen 14 und 15 hindurchläuft. Beide Schneidrollen sind mit je einer Schneidkante 16 versehen. Beim gegenläufigen Drehen der Schneidrollen 14 und 15 in Pfeilrichtung treffen die Schneidkanten 16 am Berührungspunkt der Schneidrollen aufeinander und durchtrennen den hier vorbeifahrenden Draht 5. In der einen Schneidrolle 15 ist eine Kurvenaussparung 17 am Umfang angebracht und in der anderen Schneidrolle 14 ein in die Kurvenaussparung 17 eingreifendes Biegestück 18. Beim Weiterdrehen der Schneidrollen nach dem Trennvorgang in die Ausgangsstellung wird durch die Kurvenaussparung 17 im Zusammenwirken mit dem Biegestück 18 das Anfangsende des nachlaufenden Drahtes umgebogen, sodaß es leicht erkennbar ist.
In der Fig. 4 sind Einzelheiten und andere Ausbildungen der Schneidrollen dargestellt. Fig. 4a zeigt in der Seitenansicht die Sohneidrollen 14 und 15 mit der Führungsnut 19 für das Wickelgut am Umfang. Um den Gleichlauf der beiden Schneidrollen zu gewährleisten, sind sie über Zahnräder 20 und 20' miteinander verbunden. Über ein Zählwerk, welches das durchlaufende Wickelgut mißt, können dann die beiden Schneidrollen über die Zahnräder in Betrieb gesetzt werden. Fig. 4d zeigt die in Fig. 3 angedeutete Ausbildung der Schneidrollen, aber die Fig. 4b und Fig. 4c Schneidrollen mit zwei Kurvenaussparungen 17 und Biegestücken 18. Ihre Lage zu den Schneidkanten ist bei Fig. 4b von der in Fig. 4c verschieden, wodurch sich eine andere Biegeform ergibt. Der Ablauf mit einer Ausbildung gemäß Fig. 4b ist in Fig. 5 in fünf Schritten dargestellt. Von der Ausgangsstellung Fig. 5a wird beim Drehen der Schneidrollen in Pfeilrichtung zunächst die Schneidstellung Fig. 5b danach die Biegestellung I (Fig. 5c), anschließend die Biegestellung II (Fig. 5d) und zum Abschluß wider die Ausgangsstellung (Fig. 5e = Fig. 5a) erreicht. Das Drahtende ist in einem doppelten Biegevorgang rechtwinklig abgebogen.

Fig. 6 zeigt ein Ausführungsbeispiel, bei welchem beide beim Trennen entstehenden Drahtenden abgebogen werden. Das Anfangsstück des Drahtes wird zunächst in der Biegestellung I (Fig. 6b) durch die Kurvenaussparung 22 der linken Schneidrolle 21 und das Biegestück 23 der rechten Schneidrolle 24 nach außen abgebogen. Nach der Drehung der Schneidrollen um weitere 90^{o} (Fig. 6c) erfolgt durch die Kurvenaussparung 25 und das Biegestück 26 eine Biegung nach innen, sodaß das Drahtende wieder in Richtung parallel zur Ausgangsstellung zeigt. In der Stellung Fig. 6d wird der Draht durchtrennt, nach einer weiteren 90^{o} Drehung der Schneidrollen wird der Drahtanfang für das nächste Gebinde durch das Biegestück 27 in der Kurvenaussparung 28 abgebogen. Die beiden Drahtenden sind auf unterschiedliche Weise abgebogen, sodaß sie gut zu unterscheiden sind.

Das Ausführungsbeispiel gemäß Fig. 7a - 7c zeigt ein etwas anderes Prizip einer Schneidvorrichtung. Die Schneid- und Biegeeinheit 29 ist ebenfalls im Verläuf des Wickelgutes so angeordnet und ausgerichtet, daß es zwischen einem stationären Grundelement 30 und einem um das Grundelement 30 auf einem Teilkreisbogen herumschwenkbaren Trabantenelement 31, hindurchläuft. Die Ausgangsstellung ist in Fig. 7a angedeutet, sie umfaßt auch eine Nebenskizze in Ansicht A. Sowohl das Grundelement 30 als auch das Trabantenelement 31 haben an ihrem Umfang eine Schneidkante. Das Trabantenelement 31 ist an einem Arm 32, deren Antriebsachse 33 koaxial mit dem Zentralpunkt des Grundelementes 30 verläuft. In der Ausgangsstellung Fig. 7a ist die Schneidkante des Grundelementes 30 von der Bahn des Drahtes 5 abgewandt und die Schneidkante des Trabantenelementes 31 weist auf den Zentralpunkt des Grundelementes. Beim Auslösen des Schneidvorganges wird das Trabantenelement 31 mit Hilfe des Armes 32 um den Zentralpunkt des Grundelementes 30 geführt, wie der Pfeil in Fig. 7b andeutet. Dabei wird der Draht 5 um das Grundelement 30 gebogen und in der Endstllung (Fig.7b) durch die beiden sich in Schnittstellung befindlichen Schnittkanten getrennt. Auf dem Schwenkweg des Trabantenelementes 31 wurde auch das abgeschnittene Drahtende 34 gebogen wie aus Fig. 7c deutlich zu erkennen ist. Sofort nach dem Trennvorgang geht das Trabantenelement 31 wieder in seine Ausgangsstellung zurück wie Fig. 7c andeutet. Zweckmäßig wird die gesamte Schneideinrichtung während des Trennvorganges in Richtung der Drahtbewegung (Pfeil 35) mitgeführt und nach Beendigung wieder zurückgeführt.
In Fig. 8 ist eine Vorrichtung zum Biegen und Trennen des Drahtes 5 dargestellt, bei welcher der von der Biegerolle 9 kommende Draht von zwei Stützrollen 36 und 37 aufgenommen wird. Zwischen beiden Stützrollen ist ein feststehendes Schneidmesser 38 und ein auf dieses zu bewegbares Schneidmesser 39 angeordnet.
In der Stellung a (Ausgangsstellung) der Vorrichtung befinden sich die SChneidmesser auseinandergefahren links bzw. rechts vom Draht 5. Während des Vorganges "Schneiden und Biegen" fährt die Vorrichtung in die Stellung b mit dem sich vorwärtsbewegenden Draht mit. Dabei fährt das Schneidmesser 39 in die Schnittstellung, legt den Draht in die dargestellte Form, sodaß nach dem Trennvorgang die beiden entstehenden Drahtenden abgebogen sind.
Die Vorrichtung gemäß Fig. 9 ist ähnlich aufgebaut, nur mit dem Unterschied, daß eine einzige Stützrolle 40 vorgesehen ist. Dies führt dazu, daß nur das über die Stützrolle 40 beim Schneidvorgang gemäß Stellung b gehaltene Drahtteil abgebogen wird. Im übrigen ist die Funktionsweise die gleiche wie beim Ausführungsbeispiel nach Fig. 8.
Alle Vorrichtungen sind nur schematisch dargestellt. Je nach Bedarf können die Biege- und Schneidvorrichtungen auch mit einer Drahtaufnahmevorrichtung kombiniert werden. Die Wickelenden können auch ein zusätzliche Kennzeichnung erhalten. (Z. B. Farbe, Nummer, Prägung u.s.w.).

## Patentansprüche

1. Vorrichtung zum Kennzeichnen der Drahtenden von Drahtwindungen, welche aus einem Drahtwickler mit Transportrollen (8) und einer Biegerolle (9) zu einer Aufnahmehaspel (10) geführt und für bestimmte Gebindegrößen vor der Aufnahmehaspel durchtrennt werden, wobei mindestens eines der beiden beim Durchtrennen gebildeten Drahtenden in eine vom Wickelradius des Drahtgebindes abweichende Form gebogen wird, gekennzeichnet durch eine der Biegerolle (9) nachgeschaltete Biege-Schneid-Einrichtung (13) zum Trennen des Drahtes, bestehend aus zwei sich gegenläufig aneinander abrollenden, mit je einer Schneidkante (16) versehenen Schneidrollen (14,15), zwischen denen der Draht hindurchläuft und beim drehen der Schneidrollen (14, 15) durch die aufeinandertreffenden Schneidkanten (16) durchtrennt wird, wobei die eine Schneidrolle (15) an ihrem Umfang mindestens eine Kurvenaussparung (17) und die andere Schneidrolle (14) an ihrem Umfang ein in die Kurvenaussparung (17) eingreifendes Biegestück (18) zum Verformen des Drahtes beim Trennvorgang aufweist.

2. Vorrichtung nach Anspruch 1, dadurch gekennzeichnet, daß die beiden Schneidrollen (14, 15) für ihren Gleichlauf über Zahnräder (20, 20') miteinander verbunden sind.

3. Vorrichtung nach Anspruch 1 und/oder 2, dadurch gekennzeichnet, daß an der einen Schneidrolle (15) zwei Kurvenaussparungen (17) zum zweimaligen Biegen des Drahtes und an der gegenüberliegenden Schneidrolle (14) entsprechende Biegestücke (18) vorgesehen sind.

4. Vorrichtung nach einem oder mehreren der Anprüche 1 bis 3, dadurch gekennzeichnet, daß die Schneidrollen (14, 15) in Drehrichtung über ihren Umfang sowohl von der Ausgangsstellung der Schneidkanten (16) bis zu deren Schneidstellung als auch von der Schneidstellung bis zur Ausgangsstellung mindestens je eine Kurvenaussparung mit entsprechendem Biegestück auf der Gegenrolle aufweisen.

5. Vorrichtung nach Anspruch 4, dadurch gekennzeichnet, daß auf dem Umfang der Schneidrollen (14, 15) in deren Drehrichtung von der Ausgangsstellung der Schneidkanten (16) bis zu deren Schneidstellung auf jeder der beiden Schneidrollen eine Kurvenaussparung mit je einem entsprechenden Biegestück zum doppelten Biegen des Drahtendes vorgesehen sind.

6. Vorrichtung zum Kennzeichnen der Drahtenden von Drahtwindungen, welche aus einem Drahtwickler mit Transportrollen (8) und einer Biegerolle (9) zu einer Aufnahmehaspel (10) geführt und für bestimmte Gebindegrößen vor der Aufnahmehaspel durchtrennt werden, wobei mindestens eines der beiden beim Durchtrennen gebildeten Drahtenden in eine vom Wickelradius des Drahtgebindes abweichende Form gebogen wird, gekennzeichnet durch eine der Biegerolle (9) nachgeschaltete Biege-Schneid-Einrichtung, welche aus einem Biege-Schneid-Elementenpaar mit einem stationären Grundelement (30) und einem um dieses auf einem Teilkreisbogen umlaufenden Trabantenelement (31) besteht, deren Umfang der gewünschten Form des Drahtendes entspricht und welche an ihrem Umfang je eine Schneidkante aufweisen, wobei der zwischen den beiden Biege-Schneid-Elementen hindurchlaufende Draht vom Trabantenelement bei dessen Umlauf erfaßt, teilweise um die Biege-Schneid-Elemente geschlungen und durch die am Ende der Umlaufbewegung sich gegenüberstehenden Schneidkanten durchtrennt wird.

7. Viorrichtung nach Anspruch 6, dadurch gekennzeichnet, daß die Biege-Schneid-Einrichtung beim Biege-Schneid-Vorgang in Richtung der Drahtbewegung hinter der Biegerolle (9) mitgeführt wird.

8. Vorrichtung nach Anspruch 6 und/oder 7, dadurch gekennzeichnet, daß das Trabantenelement (31) an einem Arm (32) angebracht ist, dessen Antriebsachse (30) koaxial mit dem Zentralpunkt des Grundelementes (30) verläuft.

9. Vorrichtung nach einem oder mehreren der Ansprüche 6 bis 8, dadurch gekennzeichnet, daß die Schneidkante des Grundelementes (30) abgewandt von der Bahn des die Biegerolle (9) verlassenden Drahtes angeordnet ist, und die Schneidkante des Trabantenelementes (31) auf den Zentralpunkt des Grundelementes (30) hin gerichtet ist.

10. Vorrichtung zum Kennzeichnen der Drahtenden von Drahtwindungen, welche aus einem Drahtwickler mit Transportrollen (8) und einer Biegerolle (9) zu einer Aufnahmehaspel (10) geführt und für bestimmte Gebindegrößen vor der Aufnahmehaspel durchtrennt werden, wobei mindestens eines der beiden beim Durchtrennen gebildeten Drahtenden in eine vom Wickelradius des Drahtgebindes abweichende Form gebogen wird, gekennzeichnet durch eine der Biegerolle (9) nachgeschaltete Biege-Schneid-Einrichtung, welche aus mindestens einer die von der Biegerolle kommenden Drahtwindung aufnehmenden Stützwalze (36; 37; 40) besteht, hinter welcher zwei aufeinander zufahrende, außerhalb der Drahtbahn aufeinander trefffende und den erfaßten Draht trennende Schneidmesser (38; 39), angeordnet sind.

11. Vorrichtung nach Anspruch 10, gekennzeichnet dadurch, daß durch ein feststehendes (38) und ein auf dieses zu bewegbares (39) Schneidmesser.

12. Vorrichtung nach Anspruch 10 und/oder 11, dadurch gekennzeichnet, daß die Schneidmesser (38; 39) zwischen zwei Stützwalzen (36; 37) angeordnet sind.

13. Vorrichtung nach einem der Ansprüche 10 bis 12, dadurch gekennzeichnet, daß die Biege-Schneid-Einrichtung beim Biege-Schneid-Vorgang in Richtung der Bewegung des die Biegerolle (9) verlassenden Drahtes mitgeführt und nach dem trennvorgang wieder in die Ausgangsstellung zurückgeführt wird.

## Claims

1. A device for marking the wire ends of wire coilings conducted out of a wire coiling device having conveyor rolls (8) and a bending roll (9) to a receiving reel (10) and separated before the receiving reel for obtaining certain bundle sizes, at least one of the two wire ends formed by the separation being bent to a shape different from the coiling radius of the wire bundle, charaterised by a bending and cutting device (13) disposed downstreams of the bending roll (9) for separating the wire, comprising two cutting rolls (14, 15) rolling in opposite directions on each other and provided with one cutting edge (16) each, between which the wire passes and is separated with rotating cutting rolls (14, 15) by the cutting edges (16) coming together, the one cutting roll (15) having at its periphery at least one curve recess (17) and the other cutting roll (14) having at its periphery a bending piece (18) engaging into the curve recess (17) for separating the wire during the separation process.

2. A device according to claim 1, characterised by that the two cutting rolls (14, 15) are connected to each other by toothed wheels (20, 20') for providing a synchronism therebetween.

3. A device according to claim 1 and/or 2, characterised by that at the one cutting roll (15) are provided two curve recesses (17) for bending the wire two times, and at the opposite cutting roll (14) are provided corresponding bending pieces (18).

4. A device according to one or more of claims 1 to 3, characterised by that the cutting rolls (4, 15) comprise in the direction of rotation over their peripheries from the initial position of the cutting edges (16) up to their cutting position as well as from the cutting position up to the initial position at least one curve recess with a corresponding bending piece on the opposite roll.

5. A device according to claim 4, characterised by that at the peripheries of the cutting rolls (4, 15) in the direction of rotation thereof from the initial position of the cutting edges (16) up to their cutting position is provided a curve recess on each cutting roll with a corresponding bending piece for double-bending the wire end.

6. A device for marking the wire ends of wire coilings conducted out of a wire coiling device having conveyer rolls (8) and a bending roll (9) to a receiving reel (10) and separated before the receiving reel for obtaining certain bundle sizes, at least one the two wire ends formed by the separation being bent to a shape different from the coiling radius of the wire bundle, characterised by a bending and cutting device disposed downstreams of the bending roll (9) and comprising a pair of bending and cutting elements having a stationary base element (30) and a satellite element (31) circulating on a divided circle arc about said base element, the peripheries of which matching the desired shape of the wire end and each having a cutting edge at their peripheries, the wire passing through the two bending and cutting elements being seized by the satellite element when circulating, partially bent about the bending and cutting elements and separated by the cutting edges being opposed at the end of the circulation movement.

7. A device according to claim 6, characterised by that the bending and cutting device is guided on during the bending and cutting process in the direction of the wire movement behind the bending roll (9).

8. A device according to claim 6 and/or 7, characterised by that the satellite element (31) is mounted at an arm (32), the driving axis of which extends coaxially with the central point of the base element (30).

9. A device according to one or more of claims 6 to 8, characterised by that the cutting edge of the base element (30) is directed away from the track of the wire leaving the bending roll (9), and the cutting edge of the satellite element (31) is directed towards the central point of the base element (30).

10. A device for marking the wire ends of wire coilings conducted out of a wire coiling device having conveyor rolls (8) and a bending roll (9) to a receiving reel (10) and separated before the receiving reel for obtaining certain bundle sizes, at least one the two wire ends formed by the separation being bent to a shape different from the coilings radius of the wire bundle, characterised by a bending and cutting device disposed downstreams of the bending roll (9) and comprising a support drum (36; 37; 40) receiving the winding of wire coming from the bending roll, downstreams of said support drum two cutting knives (38; 39) moving towards each other, hitting each other outside the wire track and separating the seized wire being disposed.

11. A device according to claim 10, characterised by a stationary (38) and a movable (39) cutting knife.

12. A device according claim to 10 and/or 11, characterised by that the cutting knives (38; 39) are disposed between two support drums (36; 37).

13. A device according to one of claims 10 to 12, characterised by that the bending and cutting device is guided on during the bending and cutting process in the direction of the wire movement behind the bending roll (9) and is then guided back to its initial position.

## Revendications

1. Dispositif pour le marquage des extrémités de fil de spires de fil, qui sont amenées à partir d'une bobineuse de fil ayant des galets de roulement (8) et un galet de pliage (9) à un dévidoir de réception (10) et sont séparées en amont du dévidoir de réception pour obtenir de certaines longueurs d'échevette, au moins une des deux extrémités de fil formées par la séparation étant pliée en une forme différente de rayon de bobinage de l'échevette de fil,
caractérisé par un dispositif de pliage et de coupure (13) disposé en aval du galet de pliage (9) pour séparer le fil, composé de deux galets de coupure (14, 15) roulant l'un sur l'autre en sens opposé et chacun pourvu d'une arête coupante (16), entre lesquels le fil passe et est séparé par les arêtes coupantes (16) lors de la rotation des galets de coupure (14, 15), l'un galet de coupure (15) ayant à sa périphérie au moins un évidement de courbe (17) et l'autre galet de coupure (14) ayant à sa périphérie au moins une pièce de pliage (18) s'engrenant dans l'évidement de courbe (17) pour déformer le fil pendant le procédé de séparation.

2. Dispositif selon la revendication 1,
caractérisé en ce que les deux galets de coupure (14, 15) sont liés l'un à l'autre par des roues dentées (20, 20') pour obtenir un synchronisme de ceux-ci.

3. Dispositif selon la revendication 1 et/ou 2,
caractérisé en ce qu'à l'un galet de coupure (15) sont prévus deux évidements de courbe (17) pour plier le fil deux fois, et qu'au galet de coupure (14) opposé sont prévues des pièces de pliage (18) correspondantes.

4. Dispositif selon une ou plusieurs des revendications 1 à 3,
caractérisé en ce que les galets de coupure (14, 15) comportent chacun en sens de rotation sur leur périphérie à partir de la position initiale des arêtes de coupure (16) jusqu'à leur position de coupure aussi bien qu'à partir de leur position de coupure jusqu'à leur position initiale au moins un évidement de courbe et un pièce de pliage au galet opposé.

5. Dispositif selon la revendication 4,
caractérisé en ce que sur la périphérie des galets de coupure (14, 15) en sens de rotation à partir de la position initiale des arêtes de coupure (16) jusqu'à leur position de coupure un évidement de courbe et une pièce de pliage correspondante sont prévus sur chaque galet de coupure pour plier le fil deux fois.

6. Dispositif pour le marquage des extrémités de fil de spires de fil, qui sont amenées a partir d'une bobineuse de fil ayant des galets de roulement (8) et un galet de pliage (9) à un dévidoir de réception (10) et sont séparées en amont de dévidoir de réception pour obtenir de certaines longueurs d'échevette, au moins une des deux extrémités de fil formées par la séparation étant pliée en une forme différente de rayon de bobinage de l'échevette de fil,
caractérisé par un dispositif de pliage et de coupure composé d'une paire d'éléments de pliage et de coupure ayant un élément de base (30) stationnaire et un élément-satellite (31) circulant autour de celui-ci sur un arc du cercle primitif de référence, le périmètre de ceux-ci étant décisif pour la forme désirée de l'extrémité de fil et ayant chacun une arête de coupure à sa périphérie, le fil passant entre les deux éléments de pliage et de coupure étant saisi par l'élément-satéllite lors de sa circulation, est enroulé en partie autour des éléments de pliage et de coupure et est séparé par les arêtes de coupures étant opposée a la fin de la circulation.

7. Dispositif selon la revendication 6,
caractérisé en ce que le dispositif de pliage et de coupure est amené lors du procédé de pliage et de coupure en direction du mouvement de fil en aval du galet de pliage (9).

8. Dispositif selon la revendications 6 et/ou 7,
caractérisé en ce que l'élément-satéllite (31) est fixé à un bras (32), l'axe d'entrainement (30) duquel s'étend coaxialement au point central de l'élément de base (30).

9. Dispositif selon une ou plusieurs des revendications 6 à 8,
caractérisé en ce que l'arête de coupure de l'élément de base (30) est disposée opposée au trajet du fil sortant du galet de pliage (9), et que l'arête de coupure de l'élément-satéllite (31) est dirigée vers le point central de l'élément de base (30).

10. Dispositif pour le marquage des extrémités de fil de spires de fil, qui sont amenées à partir d'une bobineuse de fil ayant des galets de roulement (8) et un galet de pliage (9) à un dévidoir de réception (10) et sont séparées en amont du dévidoir de réception pour obtenir de certaines longueurs d'échevette, au moins une des deux extrémités de fil formées par la séparation étant pliée en une forme différente de rayon de bobinage de l'échevette de fil,
caractérisée par un dispositif de pliage et de coupure (13) disposé en aval du galet de pliage (9) et composé d'au moins un rouleau de support (36; 37; 40) recevant la spire de fil sortant du galet de pliage, en aval dudit rouleau de support deux couteaux de coupure (38; 39) se mouvant l'un vers l'autre, se rencontrant audehors du trajet de fil et séparant le fil saisi étant disposés.

11. Dispositif selon la revendication 10,
caractérisé par un couteau de coupure stationnaire (38) et un couteau de coupure amovible (39) vers celui-ci.

12. Dispositif selon la revendication 10 et/ou 11,
caractérisé en ce que les couteaux de coupure (38; 39) sont disposés entre deux rouleaux de support (36; 37).

13. Dispositif selon une des revendications 10 à 12,
caractérisé en ce que le dispositif de pliage et de coupure est amené lors du procédé de pliage et de coupure en direction du mouvement de fil sortant du galet de pliage (9) et est ramené après le procédé de séparation à la position initiale.
